# FASCICULE DE BREVET EUROPEEN

(11) **EP 3 658 454 B1**
(45) Date de publication et mention de la délivrance du brevet: **15.12.2021**
(21) Numéro de dépôt: 18739560.3
(22) Date de dépôt: 18.07.2018
(51) Int. Cl.: B63G 1/00, F41F 3/04

(54) **PLATEFORME NAVALE DU TYPE COMPORTANT UNE FOSSE À MISSILE**
MARINE PLATTFORM MIT RAKETENSCHACHT
NAVAL PLATFORM OF THE TYPE COMPRISING A MISSILE PIT

(30) Priorité: 27.07.2017 FR 1700795
(43) Date de publication de la demande: 03.06.2020
(73) Titulaire: Naval Group, 75015 Paris (FR)
(72) Inventeur: GOASDUFF, Stéphane, 56311 Lorient (FR); GUÉGUEN, Alain, 56311 Lorient (FR); MAUGENDRE, Léo, 56311 Lorient (FR)
(74) Mandataire: Lavoix
(86) Numéro de dépôt international: PCT/EP2018/069495
(87) Numéro de publication internationale: WO 2019/020453

(56) Documents cités:
- FR-A1- 2 933 373
- US-A1- 2015 053 073
- US-B1- 7 997 220

## Description

La présente invention concerne une plateforme navale.

Plus particulièrement, l'invention se rapporte à une plateforme navale du type comportant une fosse à missile au-dessus du pont extérieur de la plateforme et délimitée par au moins deux parois latérales constituant des pavois s'étendant à la périphérie de la plateforme.

Ces parois sont également conçues pour masquer, pour une incidence voisine de l'horizontale de la plateforme, un ou des missiles, disposés sur au moins une rampe de lancement de ceux-ci au-dessus d'un pavois de la plateforme.

Des moyens d'évacuation des gaz du ou des missiles sont également prévus dans cette fosse.

Une telle plateforme navale est connue par exemple du document FR-A-2 933 373.

Dans ce document antérieur, les moyens d'évacuation des gaz comprennent un conduit débouchant sur un orifice prévu dans un pavois latéral de la fosse à missile.

Un tel système est d'ailleurs visible sur des navires de type FREMM.

D'autres plateformes sont décrites dans les documents US 7 997 220 et US 2015/053073.

Le but de l'invention est de perfectionner encore ces plateformes et de les rendre compatibles de plusieurs missiles.

En particulier, le but de l'invention est d'améliorer encore la protection des missiles contre des menaces asymétriques du type, par exemple, artillerie de petit calibre ou autre, tout en améliorant encore la signature radar de cette plateforme, et en répondant aux contraintes fonctionnelles imposées par les exigences opérationnelles de disponibilité des systèmes d'armes sur une telle plateforme.

Le but de l'invention est aussi de permettre une adaptation sur des navires de largeur peu importante tout en optant pour une construction modulaire réduisant au minimum les interfaces avec le navire.

Le but de l'invention est enfin d'être compatible de plusieurs missiles présentant des propulseurs d'accélération de nature différente.

A cet effet, l'invention a pour objet une plateforme navale selon la revendication 1.

Suivant d'autres caractéristiques de la plateforme selon l'invention, la plateforme est selon l'une quelconque des revendications 2 à 8.

L'invention sera mieux comprise à la lecture de la description qui va suivre, donnée uniquement à titre d'exemple et faite en se référant aux dessins annexés, sur lesquels :
- la figure 1 représente une vue partielle de dessus d'une plateforme de l'état de la technique, équipée d'une fosse à missile ;
- la figure 2 représente une vue schématique en perspective illustrant une fosse à missile destinée à une plateforme selon l'invention ;
- la figure 3 représente une vue de détail de moyens d'évacuation des gaz entrant dans la constitution d'une plateforme selon l'invention ;
- la figure 4 représente une vue en coupe illustrant l'implantation d'une telle fosse à missile dans une plateforme selon l'invention ; et
- la figure 5 représente une vue en perspective de moyens d'évacuation des gaz entrant dans la constitution d'une plateforme selon l'invention.

On a en effet illustré sur la figure 1, une plateforme navale, désignée par la référence générale 1, qui est, par exemple, formée par un navire de type frégate, telle qu'une frégate connue sous le nom de FREMM.

Une telle plateforme comporte, par exemple, une fosse à missile, désignée par la référence générale 2 sur cette figure.

Une telle fosse à missile est située au-dessus du pont extérieur de la plateforme et est délimitée par au moins deux parois latérales, par exemple 3 et 4.

Ces parois constituent des pavois s'étendant à la périphérie de la plateforme et masquant, pour une incidence voisine de l'horizontale de la plateforme, un ou des missiles disposés sur au moins une rampe inclinée de lancement de ceux-ci au-dessus d'un pavois de la plateforme.

Dans l'exemple illustré sur cette figure 1, la fosse comporte par exemple deux rampes à missiles 5 et 6, montées à l'opposé l'une de l'autre et de façon décalée dans la fosse, de façon à pouvoir lancer des missiles de chaque côté de cette plateforme.

Des moyens d'évacuation des gaz des missiles sont également prévus et ceux-ci comprennent, par exemple, un conduit débouchant dans un orifice latéral tel que l'orifice désigné par la référence générale 7, ménagé dans le pavois 3 de la plateforme.

Comme cela a été indiqué précédemment, une telle structure peut présenter un certain nombre d'inconvénients comme sa faible capacité à s'adapter à des navires de largeur limitée et sa forte interdépendance avec la structure du navire.

Une telle structure peut être améliorée au niveau de la protection du ou des missiles contre des menaces asymétriques et vis-à-vis de la signature radar par la suppression du conduit latéral débouchant

Pour résoudre ces problèmes dans la plateforme selon l'invention, les moyens d'évacuation des gaz des missiles sont compacts et comportent au moins un conduit coudé, formant déflecteur des gaz, dont une extrémité est placée en regard de l'arrière du missile et au plus près et dont une autre extrémité est orientée vers la partie supérieure de la fosse à missile, au-dessus du pont de la plateforme sans conduit débouchant dans le pavois et sans interfaçage avec ce dernier.

On a, par exemple, illustré sur la figure 2 une fosse à missile destinée à entrer dans la constitution d'une plateforme selon l'invention.

Sur cette figure 2, cette fosse à missile est désignée par la référence générale 10 et est par exemple ouverte au-dessus du pont extérieur de la plateforme.

Cette fosse à missile est délimitée par au moins deux parois latérales, désignées par les références 11 et 12 sur cette figure 2, constituant des pavois s'étendant à la périphérie de la plateforme.

Ces pavois masquent, pour une incidence voisine de l'horizontale de la plateforme, un ou des missiles disposés sur au moins une rampe inclinée de lancement de ceux-ci au-dessus d'un pavois de la plateforme.

Dans l'exemple illustré, au moins deux rampes à missile, montées à l'opposé l'une de l'autre et de façon décalée dans la fosse, sont illustrées et désignées par les références 13 et 14 et permettent donc de lancer les missiles de chaque côté de cette fosse, et donc de la plateforme.

Dans l'exemple illustré, chaque rampe comporte des missiles associés en colonnes et/ou en rangées comme, par exemple, au nombre de quatre.

Bien entendu, d'autres dispositions de ces missiles peuvent être envisagées.

Ces missiles sont par exemple des missiles de type mer-mer ou autres.

Ces rampes 13 et 14 sont fixées sur le pont de la plateforme par des moyens de support désignés par exemple par les références générales 15 et 16.

Ces moyens de support peuvent, par exemple, être fixes ou mobiles et vissés sur le pont ou autre.

La fosse comporte également des moyens d'évacuation des gaz du ou des missiles.

Sur les figures 2, 3, 4 et 5, on a illustré de façon plus détaillée les moyens d'évacuation des gaz, désignés par la référence générale 17, associés à l'extrémité arrière des missiles disposés dans la rampe 14.

En fait, et comme cela est illustré sur ces figures, les moyens d'évacuation des gaz 17 comportent au moins un conduit coudé 18 formant déflecteur des gaz, dont une extrémité 19 est placée en regard de l'arrière du missile et dont une autre extrémité 20 est orientée vers la partie supérieure de la fosse à missile, au-dessus du pont de la plateforme.

Cette autre extrémité 20 du conduit orientée vers la partie supérieure de la fosse, est par exemple située à un niveau inférieur à celui des pavois de la plateforme.

En fait, et contrairement aux plateformes de l'état de la technique, dans lesquelles les gaz étaient évacués à travers un orifice ménagé dans un pavois de la plateforme, dans la plateforme selon l'invention, l'évacuation des gaz est réalisée vers la partie supérieure de la fosse, au-dessus du pont de la plateforme.

Comme cela est illustré, l'extrémité du conduit formant déflecteur 18, orientée vers la partie supérieure de la fosse, peut s'étendre, par exemple, sensiblement verticalement à partir du pont de celle-ci.

Le conduit peut présenter ou non des sections discontinues et être interfacé ou pas avec les missiles.

Ces moyens d'évacuation 18 sont également fixés sur le pont de la plateforme par des moyens de support, désignés par la référence générale 21 sur ces figures, par exemple distincts et séparés des moyens de support 16 de la rampe à missile correspondante.

Ces moyens de support 21 peuvent également être fixés, par exemple, par vissage ou autre, sur le pont de la plateforme.

Comme cela est visible en particulier sur les figures 3, 4 et 5, le conduit coudé 18 d'évacuation des gaz peut comporter une veine de guidage des gaz associée à chaque colonne et/ou rangée de missiles.

Ainsi, par exemple, des cloisons internes du conduit coudé peuvent être utilisées pour définir ces veines de guidage des gaz correspondantes et séparer les perturbations induites lors d'un tir d'un missile sur les autres missiles.

Deux cloisons, par exemple 22 et 23, sont ainsi visibles sur les figures 3 et 5 et en partie sur la figure 4 et permettent de définir ces différentes veines associées aux différents missiles.

Comme cela est illustré en particulier sur la figure 2, les rampes et les conduits coudés formant déflecteurs peuvent être identiques de chaque côté de la fosse.

Ainsi, on peut trouver une structure symétrique avec des pièces identiques (modules) montées à l'opposé les unes des autres.

Par ailleurs, et comme cela est également illustré sur ces figures, l'extrémité du conduit orientée vers la partie supérieure de la fosse peut également être intégrée dans un compartiment technique logé contre le pavois correspondant de la plateforme.

Ces compartiments techniques sont, par exemple, désignés par les références générales 24 et 25 sur la figure 2 et comprennent, par exemple, des échelles d'accès, des rambardes de protection, etc.

On conçoit alors qu'une telle structure présente un certain nombre d'avantages, notamment au niveau de la protection des missiles.

En effet ces missiles sont parfaitement protégés derrière les pavois de la plateforme, ceux-ci n'ayant plus aucun orifice latéral.

Une telle structure permet également d'améliorer la signature radar et visuelle de la plateforme en s'affranchissant d'un conduit dans le pavois.

Par ailleurs des pièces identiques peuvent être utilisées pour fixer les rampes à missile et les moyens d'évacuation des gaz sur la plateforme. Ces pièces sont interchangeables.

Ces différents organes peuvent d'ailleurs être embarqués et fixés à bord de la plateforme en fin d'assemblage et de montage de celle-ci.

Bien entendu d'autres dispositions peuvent être envisagées.

Par ailleurs des pièces identiques peuvent être utilisées pour fixer les rampes à missile et les moyens d'évacuation des gaz sur la plateforme. Ces pièces sont interchangeables.

Ces différents organes peuvent d'ailleurs être embarqués et fixés à bord de la plateforme en fin d'assemblage et de montage de celle-ci.

Bien entendu d'autres dispositions peuvent être envisagées.

## Revendications

1. Plateforme navale du type comportant une fosse à missile (10) au-dessus du pont extérieur de la plateforme et délimitée par au moins deux parois latérales (11, 12) constituant des pavois s'étendant à la périphérie de la plateforme et masquant, pour une incidence voisine de l'horizontale de la plateforme, un ou des missiles disposés sur au moins une rampe inclinée (13, 14) de lancement de ceux-ci au-dessus d'un pavois de la plateforme, et des moyens (17) d'évacuation des gaz du ou des missiles, où les moyens (17) d'évacuation des gaz comportent au moins un conduit coudé (18) formant déflecteur des gaz, dont une extrémité (19) est placée en regard de l'arrière du missile et dont une autre extrémité (20) est orientée vers la partie supérieure de la fosse à missile (10), au-dessus du pont de la plateforme, et s'étend sensiblement verticalement à partir du pont, et ladite au moins une rampe (13, 14) de lancement de missile el le conduit coudé (18) formant déflecteur de gaz comportent des moyens de support et de fixation indépendants (15, 16, 21) sur le reste de la plateforme.

2. Plateforme navale selon la revendication 1, **caractérisée en ce que** la ou chaque rampe (13, 14) de lancement de missile comporte des missiles associés en colonne et/ou en rangée.

3. Plateforme navale selon la revendication 2, **caractérisée en ce que** le conduit coudé (18) formant déflecteur comporte une veine de guidage des gaz associée à chaque colonne et/ou rangée de missiles.

4. Plateforme navale selon la revendication 3, **caractérisée en ce que** les veines de guidage des gaz sont délimitées par au moins une cloison interne (22, 23) du conduit coudé (18) formant déflecteur.

5. Plateforme navale selon l'une quelconque des revendications précédentes, **caractérisée en ce que** l'autre extrémité (20) du conduit (18) orientée vers la partie supérieure de la fosse, est intégrée dans un compartiment technique (24, 25) logé contre le pavois correspondant de la plateforme.

6. Plateforme navale selon l'une quelconque des revendications précédentes, **caractérisée en ce que** l'autre extrémité (20) du conduit orientée vers la partie supérieure de la fosse, est située à un niveau inférieur à celui des pavois de la plateforme.

7. Plateforme navale selon l'une quelconque des revendications précédentes, **caractérisée en ce que** la fosse comporte au moins deux rampes (13, 14) à missiles montées à l'opposé l'une de l'autre et de façon décalée dans la fosse, de façon à pouvoir lancer des missiles de chaque côté de celle-ci et donc de la plateforme (10).

8. Plateforme navale selon la revendication 7, **caractérisée en ce que** des conduits coudés (18) formant déflecteurs identiques sont associés aux rampes (13, 14).

## Patentansprüche

1. Marineplattform, derart umfassend einen Raketenschacht (10) oberhalb des Außendecks der Plattform, der von mindestens zwei Seitenwänden (11, 12) begrenzt wird, die Schilde bilden, die sich um den Umfang der Plattform erstrecken und bei einer Neigung nahe der Horizontalen der Plattform eine oder mehrere Raketen abdecken, die auf mindestens einer geneigten Rampe (13, 14) zu deren Abschuss oberhalb eines Schilds der Plattform angeordnet sind, und Einrichtungen (17) zum Ableiten der Gase der Rakete oder der Raketen, wobei die Einrichtungen (17) zur Ableitung der Gase mindestens einen gebogenen Kanal (18) umfassen, der einen Gasdeflektor bildet, dessen ein Ende (19) in Bezug auf die Rückseite der Rakete platziert ist und dessen anderes Ende (20) zu der Oberseite des Raketenschachts (10) oberhalb des Decks der Plattform gerichtet ist und sich im Wesentlichen vertikal von dem Deck aus erstreckt, und die mindestens eine Rampe (13, 14) für Raketenabschuss und der gebogene Kanal (18), der den Gasdeflektor bildet, unabhängige Trag- und Befestigungseinrichtungen (15, 16, 21) auf dem Rest der Plattform umfassen.

2. Marineplattform nach Anspruch 1, **dadurch gekennzeichnet, dass** die oder jede Rampe (13, 14) für Raketenabschuss über Raketen umfasst, die in Spalte und/oder Reihe assoziiert sind.

3. Marineplattform nach Anspruch 2, **dadurch gekennzeichnet, dass** der gebogene Kanal (18), der einen Deflektor bildet, eine Gasleitungsader umfasst, die mit jeder Spalte und/oder Reihe von Raketen assoziiert ist.

4. Marineplattform nach Anspruch 3, **dadurch gekennzeichnet, dass** die Gasleitungsadern durch mindestens eine Innenwand (22, 23) des gebogenen Kanals (18), der einen Deflektor bildet, begrenzt sind.

5. Marineplattform nach irgendeinem der vorherigen Ansprüche, **dadurch gekennzeichnet, dass** das andere Ende (20) des Kanals (18), das zu der Oberseite des Schachts ausgerichtet ist, in ein technisches Fach (24, 25) integriert ist, das an dem entsprechenden Schild der Plattform angeordnet ist.

6. Marineplattform nach irgendeinem der vorherigen Ansprüche, **dadurch gekennzeichnet, dass** sich das andere Ende (20) des Kanals, das zu der Oberseite des Schachts ausgerichtet ist, auf einem niedrigeren Niveau als die Schilde der Plattform befindet.

7. Marineplattform nach irgendeinem der vorherigen Ansprüche, **dadurch gekennzeichnet, dass** der Schacht mindestens zwei Rampen (13, 14) für Raketen umfasst, die einander gegenüberliegend und versetzt in dem Schacht montiert sind, sodass Raketen von beiden Seiten davon und somit von der Plattform (10) aus abgeschossen werden können.

8. Marineplattform nach Anspruch 7, **dadurch gekennzeichnet, dass** mit den Rampen (13, 14) gebogene Kanäle (18) assoziiert sind, die identische Deflektoren bilden.

## Claims

1. A naval platform of the type comprising a missile pit (10) above the outer deck of the platform and defined by at least two side walls (11, 12) constituting bulwarks extending at the periphery of the platform and masking, for an incidence close to the horizontal of the platform, one or more missiles arranged on at least one inclined ramp (13, 14) for the launching thereof above a bulwark of the platform, and means (17) for evacuating the gases of the missile(s),
wherein the means (17) for evacuating the gases comprise at least one elbow duct (18) forming a gas deflector, one end (19) of which is positioned opposite the rear of the missile and another end (20) of which is facing the upper portion of the missile pit (10), above the deck of the platform, and extends substantially vertically from the deck, and said at least one ramp (13, 14) for the launching of the missile and the gas deflector-forming elbow duct (18) comprise independent support and fastening means (15, 16, 21) on the rest of the platform.

2. The naval platform according to claim 1, **characterized in that** the or each missile launching ramp (13, 14) comprises associated missiles in a column and/or row.

3. The naval platform according to claim 2, **characterized in that** the deflector-forming elbow duct (18) includes a tunnel for guiding the gases associated with each column and/or row of missiles.

4. The naval platform according to claim 3, **characterized in that** the tunnels for guiding the gases are delimited by at least one inner partition (22, 23) of the deflector-forming elbow duct (18).

5. The naval platform according to any one of the preceding claims, **characterized in that** the other end (20) of the duct (18), oriented toward the upper part of the pit, is integrated into a technical compartment (24, 25) housed against the corresponding bulwark of the platform.

6. The naval platform according to any one of the preceding claims, **characterized in that** the other end (20) of the duct, oriented toward the upper part of the pit, is located at a lower level than that of the walls of the platform.

7. The naval platform according to any one of the preceding claims, **characterized in that** the pit includes at least two missile ramps (13, 14), mounted opposite one another and offset in the pit, so as to be able to launch missiles on either side of the latter and therefore of the platform (10).

8. The naval platform according to claim 7, **characterized in that** elbow ducts (18) forming identical deflectors are associated with the ramps (13, 14).
